# EUROPÄISCHE PATENTSCHRIFT

(11) **EP 3 423 655 B1**
(45) Veröffentlichungstag und Bekanntmachung des Hinweises auf die Patenterteilung: **08.01.2020**
(21) Anmeldenummer: 17717617.9
(22) Anmeldetag: 01.03.2017
(51) Int. Cl.: E05B 81/90, E05B 79/20, E05B 85/16

(54) **VORRICHTUNG ZUM ÖFFNEN EINER TÜR ODER KLAPPE AN EINEM KRAFTFAHRZEUG**
DEVICE FOR OPENING A DOOR OR FLAP ON A MOTOR VEHICLE
DISPOSITIF POUR OUVRIR UNE PORTE OU UN OUVRANT SUR UN VÉHICULE AUTOMOBILE

(30) Priorität: 04.03.2016 DE 102016103926
(43) Veröffentlichungstag der Anmeldung: 09.01.2019
(73) Patentinhaber: Kiekert AG, 42579 Heiligenhaus (DE)
(72) Erfinder: BENDEL, Thorsten, 46149 Oberhausen (DE)
(86) Internationale Anmeldenummer: PCT/DE2017/100161
(87) Internationale Veröffentlichungsnummer: WO 2017/148475

(56) Entgegenhaltungen:
- DE-A1-102013 109 912
- DE-U1-202008 003 845
- US-A1- 2004 129 040

## Beschreibung

Die Erfindung betrifft eine Vorrichtung zum Öffnen einer Tür oder Klappe an einem Kraftfahrzeug aufweisend eine von einem Bediener von außerhalb des Kraftfahrzeugs ergreifbare Handhabe, eine Kraftfahrzeugschließeinrichtung, wobei zwischen der Handhabe und der Kraftfahrzeugschließeinrichtung ein Mittel zum Betätigen der Schließeinrichtung mittels der Handhabe angeordnet ist.

Kraftfahrzeuge werden heute mehr und mehr mit Komfortfunktionen ausgestattet. Zu nennen sind hierbei zum Beispiel elektrisch betätigte Schiebetüren, Zuziehhilfen und/oder elektrische Schlösser. Elektrische Schlösser, sogenannte E-Schlösser, sind Schlösser bzw. Schließsysteme, die mit elektrischen Einrichtungen ausgestattet sind, die es ermöglichen, das Schloss elektrisch betätigt zu öffnen. Dabei kann zum Beispiel mittels eines elektrischen Antriebs im Schließsystem ein zum Beispiel aus Drehfalle und Sperrklinke gebildetes Gesperre elektrisch entsperrt werden.

Um das Schließsystem bzw. das Gesperre zu öffnen, wird nicht zwingend eine mechanische Verbindung zwischen einer Handhabe, wie beispielsweise einem Türaußengriff und dem Schließsystem benötigt. Die Handhabe weist zu diesem Zweck einen elektrischen Signalgeber auf, der ein Signal generiert, das wiederum an das Schließsystem weitergeleitet wird, wodurch der elektrische Antrieb zum Öffnen des Schließsystems aktiviert wird. Die Tür, Klappe, Schiebetür oder Haube kann folglich sehr leicht und komfortabel geöffnet werden.

Kommt es im Kraftfahrzeug zu einem Stromabfall, müssen Mittel vorhanden sein, um die Vorrichtung zum Öffnen notbetätigen zu können. Die Vorrichtung zum Öffnen kann somit auch als Notöffnungseinrichtung für ein Kraftfahrzeug bezeichnet werden. Um nun im Falle eines zum Beispiel Stromabfalls im Kraftfahrzeug das Kraftfahrzeug bzw. die beweglich am Kraftfahrzeug angeordneten Bestandteile öffnen zu können, sind verschiedene zum Beispiel mechanische Mittel bekannt geworden, mit dem ein elektrisch betätigtes Schloss im Notfall geöffnet werden kann.

Ein Griffteil zum Öffnen eines elektrisch betätigten Türschlosses ist beispielsweise aus der DE 196 42 698 C2 bekannt. Offenbart ist eine Lösung, bei der ein beweglich gelagertes Griffteil fest mit der Karosserie eines Kraftfahrzeugs verbunden ist. Das Griffteil weist zusätzlich einen Druckschalter auf, mit dem das Türschloss geöffnet werden kann. Das Griffteil ist im üblichen Betrieb fest an der Außenhaut des Kraftfahrzeugs anliegend befestigt.

Kommt es nun zum Beispiel im Falle eines Unfalls zu einem Stromabfall, so wird ein Elektromagnet betätigt, der wiederum einen Sperrriegel bewegt, so dass ein Schwenkhebel frei kommt. Dies bedingt, dass ein Zahnrad freigegeben wird, mit dem ein Bowdenzug verbunden ist. Der am Zahnrad angebundene Bowdenzug ist mechanisch mit dem Türschloss gekoppelt, so dass bei einem Bewegen des Zahnrads am Bowdenzug gezogen werden kann. Das Zahnrad wirkt mit einer Zahnstange zusammen, die wiederum am Griffteil befestigt ist. Durch das Freiwerden des Zahnrads kann das Griffteil schwenkbeweglich aus der Außenhaut des Kraftfahrzeugs herausgezogen werden, wodurch die Zahnstange in das Zahnrad kämmt und am Bowdenzug zieht. Im Notfall steht somit eine mechanische Betätigung des Schlosses zur Verfügung.

Eine weitere Griffvorrichtung zum Öffnen eines elektrischen Schlosses ist aus der DE 10 2006 029 774 A1 bekannt. In einem feststehenden Griffteil ist ein einseitig beweglich aufgenommenes Griffelement angeordnet. Im Inneren des Griffelementes befindet sich ein Sensor, mit dem ein Signal an das Schloss weitergegeben werden kann, so dass bei einem Ergreifen des Griffelementes ein Öffnungsbefehl an das elektrische Schloss weitergeleitet werden kann. Das Griffelement muss zum Betätigen des elektrischen Schlosses nicht zwingend bewegt werden. Im Falle eines Stromabfalls ist aber eine mechanische Betätigung des Schlosses vorgesehen. Das beweglich angeordnete Griffelement wirkt dabei mit einer Kraftsperreinheit zusammen, die überwunden werden muss, um das mechanische Verbindungselement zum Schloss zu aktivieren. Die Kraftsperreinheit kann beispielsweise eine Druckfeder oder eine Rastverbindung sein.

Aus der DE 10 2015 115 221 A1 ist eine Vorrichtung zum Öffnen einer Tür oder Klappe an einem Kraftfahrzeug bekannt geworden, bei dem ein Griffteil schwenkbeweglich gelagert in einem Karosserieteil angeordnet ist. Das Griffteil ist einseitig gelagert und auf der der Lagerung gegenüberliegenden Seite um einen geringen Hub

bewegbar. Der Hub ist begrenzt, wobei ein Wegbegrenzungsmittel eingesetzt wird, das elektrisch betätigbar in das Griffteil eingreifen oder aus dem Eingriffsbereich des Griffteils heraus bewegt werden kann. Bei üblicher Betätigung kann der geringe Hub des Griffteils ein Sensorelement betätigen, so dass ein Öffnungssignal an das Schloss übertragbar ist. Im Falle eines Stromabfalls und somit einer Unmöglichkeit eines elektrischen Öffnens des Schlosses, bewegt die Antriebseinheit das Wegbegrenzungsmittel aus dem Eingriffsbereich des Griffteils, so dass eine großer Hub am Griffteil zur Verfügung steht, um das elektrische Schloss mechanisch not zu betätigen.

Eine weitere Griffvorrichtung zum Öffnen eines elektrischen Schlosses ist aus der US 2004/0129040 A1 bekannt. Bei derartigen Griffvorrichtungen dient der Griff bei seiner Betätigung zum Öffnen der Tür, wenn eine Entsicherungsstellung vorliegt. Eine Benutzung eines mechanischen Schlüssels ist nur im Notfall erforderlich, wenn die elektrischen Bauteile oder die elektrische Stromversorgung im Fahrzeug ausfallen.

Nachteilig ist bei den aus dem Stand der Technik bekannten Lösungen, dass stets eine definierte mechanische Verbindung zwischen dem Griffteil bzw. der Handhabe zum Öffnen der Tür oder Klappe und dem Schloss vorhanden sein muss. Insbesondere ist die Anbindung zum Beispiel eines Bowdenzugs mit mechanischem und konstruktivem Aufbau verbunden.

Aufgabe der Erfindung ist es, eine verbesserte Vorrichtung zum Öffnen einer Tür oder Klappe bereitzustellen. Darüber hinaus ist es Aufgabe der Erfindung, eine Vorrichtung zum Öffnen und insbesondere eine Notöffnungseinrichtung für eine Tür oder Klappe eines Kraftfahrzeugs bereitzustellen, die mit minimalen konstruktiven Mitteln ausführbar ist und ein sicheres Betätigen des elektrischen Schlosses im Falle eines Stromabfalls oder -ausfalls ermöglicht. Darüber hinaus ist es Aufgabe der Erfindung, eine konstruktiv einfache und kostengünstige Möglichkeit zum Öffnen einer Tür oder Klappe für die Betätigung elektrischer Schlösser bereitzustellen.

Die Lösung der Aufgabe erfolgt erfindungsgemäß durch die Merkmale des unabhängigen Patentanspruchs 1. Vorteilhafte Ausgestaltungen der Erfindung sind in den Unteransprüchen angegeben. Es wird darauf hingewiesen, dass die im Folgenden beschriebenen Ausführungsbeispiele nicht beschränkend sind, es sind vielmehr beliebige Variationsmöglichkeiten der in der Beschreibung und den Unteransprüchen beschriebenen Merkmale möglich.

Gemäß dem Patentanspruch 1 wird die Aufgabe der Erfindung dadurch gelöst, dass eine Vorrichtung zum Öffnen einer Tür oder Klappe an einem Kraftfahrzeug bereitgestellt wird, aufweisend eine von einem Bediener von außerhalb des Kraftfahrzeugs ergreifbare Handhabe, eine Kraftfahrzeugschließeinrichtung, wobei zwischen der Handhabe und der Kraftfahrzeugschließeinrichtung ein Mittel zum Betätigen der Schließeinrichtung mittels der Handhabe angeordnet ist, wobei das Mittel zum Betätigen ein Seil ist. Durch die Ausbildung des Mittels zum Betätigen in Form eines Seils ist nun die Möglichkeit geschaffen, mit minimalen konstruktiven Mitteln eine Verbindung zwischen der Handhabe und dem Schloss herzustellen. Insbesondere ist ein Seil nicht an konstruktive Mittel gebunden, um am Griffteil befestigt zu werden und das Seil benötigt darüber hinaus auch keine separate Führung, wie beispielsweise einen Mantel.

Darüber hinaus ist ein Seil äußerst kostengünstig und kann leicht zum Beispiel in einer Seitentür verlegt werden. Eine Anbindung zwischen elektrischem Schloss und Griffteil ist somit sehr leicht möglich. Es ergeben sich somit eine Reihe von Vorteilen, wenn ein Seil als Mittel zum Betätigen des elektrischen Schlosses im Falle eines Stromabfalls eingesetzt wird. Einerseits ist eine leichte Anbindung an das Griffteil und das Schloss möglich, zweitens ist ein Verlegen des Seils ohne konstruktive Hilfsmittel möglich und drittens stellt die Verwendung eines Seils eine kostengünstige Möglichkeit zur Anbindung dar.

Die Vorrichtung zum Öffnen kann bei einer Tür oder Klappe an einem Kraftfahrzeug eingesetzt werden. Der Einsatz ist aber nicht auf eine Tür oder Klappe beschränkt, sondern kann auch zum Beispiel bei einer Frontklappe und/oder einer Abdeckung, wie beispielsweise für ein Cabriodach und/oder bei einer Mittelarmlehne zum Einsatz kommen. Die Vorrichtung kann somit überall dort eingesetzt werden, wo elektrisch betätigte Schließsysteme im Kraftfahrzeug zum Einsatz kommen. Zumeist wird eine Handhabe in Form eines Griffteils im Kraftfahrzeug schwenkbeweglich gelagert, um dem Bediener einerseits die Möglichkeit zu geben, das Schloss mittels des Griffteils zu aktivieren und andererseits steht mit dem Griffteil gleichzeitig ein Mittel bereit, um zum Beispiel eine Seitentür manuell zu öffnen. Die Handhabe kann aber auch Teil einer Abdeckung sein, wenn sie beispielsweise bei einer Heckklappe zum Einsatz kommt. Die Handhabe ist auf jeden Fall derart am Kraftfahrzeug anzuordnen, dass sie vom Bediener im Falle eines Stromabfalls im Kraftfahrzeug von außerhalb des Kraftfahrzeugs ergriffen werden kann.

Als Kraftfahrzeugschließeinrichtung im Sinne der Erfindung sind Schließeinrichtungen und/oder Schlösser anzusehen, die elektrisch betätigt werden, das heißt bei denen mittels eines elektrischen Antriebs das Gesperre entsperrt wird und das Schloss außer Eingriff mit zum Beispiel einem Schlosshalter gelangt. Nach dem elektrischen Betätigen der Schließeinrichtung kann die Tür oder Klappe dann manuell und/oder elektrisch und/oder mittels vergleichbarer Antriebe geöffnet werden.

Die Handhabe ist mit der Schließeinrichtung verbunden. Dabei ist die Handhabe bevorzugt in einem Bereich angeordnet, in dem der Bediener die Handhabe leicht ergreifen kann, so dass ein Öffnen der Abdeckung, Klappe und/oder Haube leicht ermöglicht wird. Die Handhabe kann dabei einen geringen Hub von 2-3 mm ausführen, und zumindest bereichsweise in die Karosserie integriert sein. Durch den Hub der Handhabe kann ein Sensor betätigbar sein, der ein Signal an das elektronische Schloss übermittelt, um den Öffnungsmechanismus und insbesondere einen elektrischen Motor in Gang zu setzen, um ein Öffnen des Gesperres zu initialisieren. Das Gesperre wird dann federunterstützt und/oder zum Beispiel durch einen Klappendichtungsdruck vollständig geöffnet. Im Falle eines Stromabfalls steht weder Energie für den Sensor noch für das elektrische Schloss zur Verfügung. Im Falle eines Stromabfalls würde das Schloss automatisch entriegelt, so dass eine mechanische Entsperrkette geschlossen wird, so dass mittels einer mechanischen Betätigung des Schlosses, zum Beispiel an einem Außenbetätigungshebel oder Innenbetätigungshebel, das Schloss mechanisch öffenbar ist.

In einer vorteilhaften Ausgestaltungsform der Erfindung ist das Seil zumindest bereichsweise aus Kunststoff gebildet. Ein Kunststoffseil ist einerseits flexibel und somit leicht und ohne Führungselemente, wie beispielsweise einen Mantel, verlegbar. Somit kann das Seil auch über konstruktiv schwer zugängliche Bereiche hinweg und zielgerichtet zwischen Handhabe und Schloss montiert werden. Da es sich um eine Notbetätigung handelt, die lediglich dann zum Einsatz kommt, wenn das elektrische Öffnen nicht zur Verfügung steht, kann auf ein konstruktiv aufwändiges Führen des Seils zwischen der Handhabe und dem Schloss verzichtet werden. Ein weiterer Vorteil bei einem Einsatz eines zumindest bereichsweise aus Kunststoff gebildeten Seils ist der, dass hierdurch ein kostengünstiges Mittel mit ausreichenden Zugfestigkeiten zur Betätigung des Schlosses zur Verfügung steht. Insbesondere der Einsatz von geflochtenen und/oder gegenläufigen Litzen bieten hierbei den Vorteil, dass auch hohe Zugkräfte übertragen werden können.

Ist das Seil zumindest bereichsweise aus einem flexiblen Draht bzw. Drahtseil gebildet, so ergibt sich eine weitere vorteilhafte Ausgestaltungsform der Erfindung. Flexible Drahtseile sind kostengünstig und ohne großen konstruktiven Aufwand mit dem Griffteil bzw. der Handhabe und dem Schloss verbindbar. Mit einem Drahtseil können höchste Kräfte übertragen werden, so dass im Falle eines Stromausfalls und/oder einem Unfall hohe Kräfte mittels der Handhabe an das Schloss übertragen werden können. Höchste Kräfte können mittels des Drahtseils übertragen werden, wenn das Drahtseil aus zwei und mehr, insbesondere einer Vielzahl von Litzen besteht, die miteinander verwickelt bzw. verdreht sind. Ist das Mittel zum Betätigen ein flexibles Drahtseil, so sind keine konstruktiv aufwändigen Führungen für das Drahtseil notwendig, da das Drahtseil alleine durch die Bewegung der Handhabe betätigbar sein muss.

In einer vorteilhaften Ausgestaltungsform der Erfindung ist die Handhabe schwenkbeweglich im Kraftfahrzeug angeordnet. Eine schwenkbewegliche Anordnung der Handhabe bietet den Vorteil, dass für den Bediener eine präzis geführte Handhabe zur Verfügung steht. Insbesondere eine Bewegbarkeit der Handhabe in z-Richtung des Kraftfahrzeugs bildet einen Qualitätsmaßstab, so dass mittels einer Fixierung in Form einer Lagerung ein Mittel bereitgestellt wird, mit dem einerseits ein Qualitätsmerkmal für die Handhabe gegeben ist und andererseits durch eine präzise Führung der Handhabe das Mittel zum Betätigen präzise und definiert betätigbar ist.

Erfindungsgemäß ist die Handhabe einseitig gelagert und auf einer der Lagerung gegenüberliegenden Seite geführt aufgenommen. Eine Führung für die Handhabe bietet gleich mehrere Vorteile. Einerseits kann die Handhabe auf einem hohen bis höchsten Qualitätsmaßstab geführt werden und andererseits bietet ein Führen der Handhabe die Möglichkeit das Mittel zum Betätigen über einen definierten Weg zu führen. Das Führen der Handhabe ermöglicht somit ein sehr genaues Bewegen des Mittels zum Betätigen und gleichzeitig die Möglichkeit einer haptischen Rückmeldung an den Bediener. Als haptische Rückmeldung kann beispielsweise eine Rastkontur in der Führung dienen, die je nach Auslegung ein leichtes oder schweres oder präzises Führen der Handhabe in der Führung ermöglicht.

Erfindungsgemäß umfasst die Führung einen Anschlag, so dass eine Bewegung der Handhabe begrenzbar ist. Der Führung kommen somit mehrere Funktionen zu. Einerseits kann die Führung ein Qualitätsmerkmal darstellen, andererseits kann mittels der Führung die haptische Rückmeldung eingestellt werden und darüber hinaus besteht die Möglichkeit mittels der Führung den Hub der Handhabe zu begrenzen. Die Führung kann dabei derart ausgelegt sein, dass an der Handhabe eine Vertiefung und/oder eine Erhöhung angeordnet ist, die mit einer Erhöhung bzw. einer Vertiefung in der Führung wechselwirkt. Mittels einer formschlüssigen Aufnahme der Handhabe in der Führung kann somit einerseits das Führen der Handhabe als Qualitätsmaßstab dargestellt werden und andererseits der Hub und die haptische Rückmeldung beeinflussbar und definierbar ausgestaltet sein. Bevorzugt kann der Anschlag derart ausgelegt sein, dass die Handhabe bzw. das Griffteil in einer üblichen Betätigung zum Aktivieren des elektrischen Schlosses einen Hub an der der Lagerung entgegengesetzten Seite von 2-3 mm vollzieht.

Nach einem Hub von 2-3 mm des Griffteils kommt das Griffteil im Bereich der Führung gegen einen Anschlag, so dass der Hub begrenzbar ist. Durch den begrenzten Hub wird zwar eine Bewegung in das Mittel zum Betätigen eingeleitet, dieser Hub reicht aber nicht aus, um beispielsweise einen Betätigungshebel, bevorzugt einen Außenbetätigungshebel, am Schloss derart zu betätigen, dass eine mechanische Kette zum Öffnen des Gesperres initialisiert bzw. betätigt wird.

In vorteilhafter Weise ist der Anschlag aus einer formschlüssigen und/oder kraftschlüssigen Verbindung zwischen Handhabe und Führung gebildet. Mittels einer formschlüssigen und/oder kraftschlüssigen Verbindung zwischen Handhabe und Führung kann ein präzises und definiertes Führen des Mittels zum Betätigen ermöglicht werden. Die Verbindung definiert dabei die haptische Rückmeldung für den Bediener und bildet gleichsam ein Führungsmittel für das Griffteil.

In einer weiteren vorteilhaften Ausgestaltung der Erfindung weist die Führung eine Einrichtung zur Umlenkung des Mittels zur Betätigung auf. Neben der Begrenzung des Hubs und der Führung der Handhabe kann somit die Führung eine weitere Funktion umfassen, nämlich die, dass das Mittel zum Betätigen zumindest im Bereich der Handhabe führbar ist. Eine Führung kann dabei beispielsweise in Form einer Durchführung für das Seil ausgebildet sein, oder das Seil zielgerichtet umlenken. Eine Führung und/oder Umlenkung des Seils bietet dabei den Vorteil, dass das Seil derart führbar ist, dass eine optimierte Ausrichtung des Seils in Bezug auf das elektronische Schloss ausbildbar ist. Somit kann das Seil zum Beispiel über einen Steg hinweg führen und das Seil in Richtung eines Betätigungshebels des Schlosses hin auslenken bzw. führen. Die Führung für das Seil kann beispielsweise in Form einer Bohrung ausgeführt sein, durch das das Seil hindurch führbar ist. Die Führung kann dabei auch so lang ausgebildet sein, dass das Seil bis an einen Betätigungshebel des Schlosses heran führbar ist. In einer Ausgestaltungsform kann die Führung dann auch unmittelbar an das Schloss anbindbar sein.

Ist die Handhabe aus der Führung heraus bewegbar, so ergibt sich eine weitere vorteilhafte Ausgestaltungsform der Erfindung. Kommt es zu einem Stromabfall, so kann die Handhabe aus der Führung heraus bewegt werden. Die Führung ist dabei derart ausgestattet, dass die Handhabe mittels einer erhöhten Kraft aus der Führung heraus bewegbar ist. Dabei kommt die Handhabe bei einem ersten leichten Betätigen der Handhabe mit dem Anschlag in Kontakt, so dass der Bediener eine haptische Rückmeldung erfährt, dass der übliche bzw. normale Betätigungsweg des Griffteils erreicht ist. Im Falle eines Stromausfalls steht dem Bediener des Kraftfahrzeugs dann die Möglichkeit zur Verfügung. Das Griffteil über den Anschlag hinaus aus der Führung heraus zu verschwenken. Eine Verschwenkung des Griffteils über den eigentlichen Anschlag hinaus bietet den Vorteil, dass sehr große Wege bzw. Hübe zum Betätigen des Seils und somit der Notbetätigung des Schlosses zur Verfügung steht.

Kommen bei einem üblichen Notbetätigen, wie aus dem Stand der Technik bekannt, Notbetätigungswege bzw. Hübe eines Griffteils von 20 mm zum Einsatz, so ist mittels eines Herausbewegens des Griffteils aus der Führung die Möglichkeit geschaffen, weit größere Hübe bzw. Betätigungswege für die Betätigung des Seils zur Verfügung zu stellen. Einerseits bietet das den Vorteil, dass auf eine definierte Führung des Seils und somit eine präzise Auslegung auf einen Hub von beispielsweise 15 oder 20 mm zur Betätigung des Betätigungshebels am Schloss verzichtet werden kann, wobei durch ein Herausbewegen der Handhabe aus der Führung weit größere Hübe realisierbar sind. Es sind Hübe bzw. Wege an der Handhabe von größer 20 mm, bevorzugt 30, noch bevorzugter 40 und noch bevorzugter mehr als 50 mm Hub an der Handhabe realisierbar. Somit kann auf ein definiertes Verlegen des flexiblen Seils bzw. eines Drahtes verzichtet werden, was eine konstruktiv einfache Auslegung der Verbindung zwischen Handhabe und Schloss ermöglicht. Nach einem Notbetätigen kann dann die Handhabe einfach wieder in die Führung eingefügt werden, wonach die Führung dann wieder die Begrenzung in Form eines Anschlags für eine Normalbetätigung bietet. Das Notbetätigen ist somit reversibel.

Erfindungsgemäß wird die Handhabe mittels einer überhöhten Kraft aus der Führung heraus bewegt. Das Herausbewegen geschieht dann dadurch, dass die Handhabe über den Anschlag hinweg aus der kraft- und/oder formschlüssigen Führung heraus bewegbar ist. Da ein Herausbewegen des Griffteils zu jedem Zeitpunkt möglich ist und somit ein Notbetätigen und folglich manuelles Öffnen der Tür und/oder Klappe zu jedem Zeitpunkt möglich wäre, ist es vorteilhaft für die Erfindung, dass die Betätigungskette im Schloss zur Außenbetätigung hin unterbrochen ist. Dies kann beispielsweise durch ein Verriegeln des Schlosses erfolgen. In vorteilhafter Weise liegt somit das elektrische Schloss in einer verriegelten Form vor. Im Falle eines Stromabfalls müsste dann die Verriegelung aufgehoben und das Schloss entriegelt werden.

In einer weiteren Ausführungsform der Erfindung ist die Handhabe nach einer Freigabe der Handhabe durch den Anschlag aus der Führung heraus bewegbar. Neben einem Herausbewegen des Griffteils aus der Führung mittels einer erhöhten Kraft besteht auch die Möglichkeit, den Anschlag aus dem Bereich der Handhabe herauszubewegen. Dies kann beispielsweise mittels eines elektrischen Antriebs erfolgen. Es ist aber auch vorstellbar, dass der Anschlag manuell aus dem Eingriffsbereich der Handhabe heraus bewegt wird, so dass der Griff bzw. die Handhabe aus der Führung heraus bewegbar ist. In jedem Fall kann durch den großen Weg der Handhabe ein Seil als Mittel zum Betätigen des elektrischen Schlosses eingesetzt werden, so dass ein kostengünstiges und konstruktiv einfaches Mittel zum Notbetätigen des elektrischen Schlosses verfügbar ist.

Nachfolgend wird die Erfindung unter Bezugnahme auf die anliegenden Zeichnungen anhand bevorzugter Ausführungsbeispiele näher erläutert. Es gilt jedoch der Grundsatz, dass die Ausführungsbeispiele die Erfindung nicht beschränken, sondern lediglich vorteilhafte Ausgestaltungsformen darstellen. Die dargestellten Merkmale können einzeln oder in Kombination mit weiteren Merkmalen der Beschreibung wie auch den Patentansprüchen einzeln oder in Kombination ausgeführt werden.

Es zeigt:
- Figur 1: eine Seitenansicht auf ein Kraftfahrzeug im Bereich einer Seitentür mit einer Handhabe,
- Figur 2: einen Schnitt entlang der Linie II-II aus Figur 1 im Bereich der Handhabe und in unbetätigter Stellung,
- Figur 3: einen Schnitt entlang der Linie II-II aus der Figur 1 im Bereich der Handhabe, wobei die Handhabe in einer Normalbetätigung wiedergegeben ist, und
- Figur 4: einen Schnitt entlang der Linie II-II aus Figur 1, wobei die Handhabe aus der Führung heraus bewegt dargestellt ist.

In der Figur 1 ist eine Seitenansicht auf ein Kraftfahrzeug 1 wiedergegeben. Dargestellt ist eine Seitentür mit einer Seitentürscheibe 3 und einer Handhabe 4. Die Kraftfahrzeugseitentür 2 ist im geschlossenen Zustand wiedergegeben und liegt bündig an einer Seitenwand 5 des Kraftfahrzeugs an. Die Seitentür 2 wird mittels einer Kraftfahrzeugschließeinrichtung in einer geschlossenen Position gehalten.

Im Bereich der Handhabe 4 weist die Kraftfahrzeugseitentür 2 eine Mulde 7 in Form einer Vertiefung in der Kraftfahrzeugseitentür 2 auf, so dass ein Bediener die Handhabe 4 leicht ergreifen kann. Als gestrichelte Linie ist das Mittel zum Betätigen 8 wiedergegeben. Das Mittel zum Betätigen 8 ist einseitig mit der Handhabe 4 und im Bereich der Kraftfahrzeugschließeinrichtung 6 mit einem Betätigungshebel 9 verbunden. Das Kraftfahrzeugschloss 6 wirkt üblicherweise mittels eines nicht dargestellten Gesperres mit einem Schlosshalter zusammen, der an der Seitenwand 5 montiert ist.

In der Figur 2 ist ein Schnitt entlang der Linie II-II aus Figur 1 wiedergegeben. Dargestellt ist die Handhabe 4, die Kraftfahrzeugseitentür 2 sowie das an eine Verlängerung 10 angebundene Mittel zum Betätigen 8. Die Verlängerung 10 der Handhabe ist in einer Führung 11 aufgenommen und gelagert. Die Handhabe ist im Lagerpunkt 12 gelagert und in diesem Ausführungsbeispiel in einer Aufnahme 13 der Kraftfahrzeugseitentür 2 gelagert.

Die Führung 11 weist einen Anschlag 14 auf, der in diesem Ausführungsbeispiel als Teil einer Vertiefung in der Führung 11 ausgebildet ist. Die Verlängerung 10 der Handhabe 4 weist eine zur Vertiefung 15 korrespondierende Erhöhung 16 auf, so dass die Handhabe 4 zumindest in Richtung der Achse y in Bezug auf das Kraftfahrzeug 1 führbar ist. Je nach Ausführungsform und Güte der Führung der Handhabe 4 in der Führung 11 können eine, zwei oder mehr Vertiefungen 15 und korrespondierende Erhöhungen 16 in der Führung 11 angeordnet sein. Vorzugsweise sind die Vertiefungen 15 und Erhöhungen 16 symmetrisch am Umfang der Führung 11 angeordnet. Eine symmetrische Anordnung bietet dabei den Vorteil, dass ein sehr genaues Führen der Handhabe 4 in der Führung 11 ermöglicht wird. Selbstverständlich ist es auch erfindungsgemäß vorstellbar, dass die Erhöhung 16 an der Führung 11 und die Vertiefung 15 an der Handhabe 4 ausbildbar ist. Auch kombinierte Anordnungen von Vertiefungen 15 und Erhöhungen 16 in der Führung 11 bzw. der Handhabe 4 sind erfindungsgemäß vorstellbar.

In der Figur 3 ist ein Schnitt entlang der Linie II-II aus der Figur 1 wiedergegeben. Dargestellt ist die Position der Handhabe 4 in einer Betätigungsposition, bei der die Handhabe 4 einen Hub H1 vollzieht, durch die zum Beispiel ein Sensor betätigbar ist, wobei der Sensor ein elektrisches Signal an das Kraftfahrzeug 6 weiterleitet, um das Gesperre bzw. das Kraftfahrzeugschloss 6 zu entsperren. Der Hub H1 kann beispielsweise ein Hub von 2-3 mm sein. Der Hub H1 wird durch eine geringe Kraft F1 als Zugkraft F1 auf die Handhabe 4 erzielt. Nach einem Hub H1 gelangt die Verlängerung 10 und insbesondere die Erhöhung 16 an der Verlängerung 10 gegen den Anschlag 14 der Führung 11. Der Hub H1, der durch ein Ziehen an der Handhabe 4 erzeugt wird, ist folglich durch das Zusammenspiel aus Führung 11 und Verlängerung 10 an der Handhabe 4 begrenzbar.

Die Figur 3 zeigt ein Ausführungsbeispiel, bei dem der Anschlag 14 formschlüssig mit der Handhabe 4 ausgebildet ist. Es ist somit eine konstruktiv günstige und mit geringen Bauteilen darstellbaren Aufbau einer Begrenzung der Bewegung der Handhabe 4 ermöglichenden Wegbegrenzung realisierbar.

In der Figur 4 ist wiederum eine Darstellung gemäß der Linie II-II aus Figur 1 wiedergegeben. Dargestellt ist die Position der Handhabe 4 im Falle einer Notöffnung, bei der die Handhabe aus dem Eingriffsbereich der Führung 11 herausgezogen wurde. Die Erhöhung 16 an der Verlängerung 10 wurde über den Anschlag 14 hinaus gezogen, so dass die Handhabe außer Eingriff mit der Führung und der Kraftfahrzeugseitentür 2 gelangt. Die Kraft F2 ist wesentlich größer als die Kraft F1. Wie zu erkennen, kann mittels des Herausziehens der Handhabe 4 aus der Führung 11 ein sehr großer Hub H2 mit der Handhabe 4 realisiert werden. Der Hub H2 ist ebenfalls wesentlich größer als der Hub H1 und kann beispielsweise 30 mm betragen.

Durch das Herausbewegen der Handhabe bzw. des Griffteils 4 aus der Fahrzeugseitentür kann somit ein sehr großer Hub zur Betätigung des Mittels zum Betätigen 8 bereitgestellt werden. Das Mittel zum Betätigen 8 ist im dargestellten Ausführungsbeispiel ein Seil. Neben der Funktion der Führung der Handhabe weist die Führung 11 eine Führungskontur 17 in Form einer Umlenkung 17 auf, so dass das Seil 8 zum Beispiel in Richtung des Schlosses 6 führbar und umlenkbar ist.

Durch den großen Hub H2, der auch mehr als 30 mm und insbesondere zum Beispiel 50 mm betragen kann, kann ein Spiel beim Verlegen des Seils 8 ausgeglichen werden und ein sicheres Betätigen des Betätigungshebels 9 am Schloss 6 gewährleistet werden.

### Bezugszeichenliste

- 1: Kraftfahrzeug
- 2: Kraftfahrzeugseitentür
- 3: Seitentürscheibe
- 4: Handhabe
- 5: Seitenwand
- 6: Kraftfahrzeugschließeinrichtung, Schloss
- 7: Mulde
- 8: Mittel zum Betätigen
- 9: Betätigungshebel
- 10: Verlängerung
- 11: Führung
- 12: Lagerpunkt
- 13: Aufnahme
- 14: Anschlag
- 15: Vertiefung
- 16: Erhöhung
- 17: Umlenkung, Führungskontur

- H1, H2: Hub
- F1, F2: Kraft
- x: Richtung der x-Achse in Bezug auf das Kraftfahrzeug
- y: Richtung der y-Achse in Bezug auf das Kraftfahrzeug
- z: Richtung der z-Achse in Bezug auf das Kraftfahrzeug

## Patentansprüche

1. Vorrichtung zum Öffnen einer Tür oder Klappe an einem Kraftfahrzeug (1) aufweisend eine von einem Bediener von außerhalb des Kraftfahrzeugs (1) ergreifbaren Handhabe, eine Kraftfahrzeugschließeinrichtung (6), wobei zwischen der Handhabe (4) und der Kraftfahrzeugschließeinrichtung (6) ein Mittel zum Betätigen (8) der Schließeinrichtung (6) mittels der Handhabe (4) angeordnet ist, wobei das Mittel zum Betätigen (8) ein Seil (8) ist, und wobei die Handhabe (4) einseitig gelagert und auf einer gegenüberliegenden Seite geführt durch eine Führung (11) für die Handhabe aufgenommen ist, **dadurch gekennzeichnet, dass** die Führung (11) einen Anschlag (14) aufweist, so dass eine Bewegung (H1, H2) der Handhabe (4) begrenzbar ist, wobei die Handhabe (4) mittels einer überhöhten Kraft (F2) über den Anschlag (14) hinweg aus der kraft- und/oder formschlüssigen Führung (11) heraus bewegbar ist.

2. Vorrichtung zum Öffnen nach Anspruch 1, **dadurch gekennzeichnet, dass** das Seil (8) zumindest bereichsweise aus Kunststoff gebildet ist.

3. Vorrichtung zum Öffnen nach Anspruch 1, **dadurch gekennzeichnet, dass** das Seil (8) zumindest bereichsweise aus einem flexiblen Draht gebildet ist.

4. Vorrichtung zum Öffnen nach einem der Ansprüche 1 bis 3, **dadurch gekennzeichnet, dass** die Handhabe (4) schwenkbeweglich im Kraftfahrzeug (1) angeordnet ist.

5. Vorrichtung zum Öffnen nach Anspruch 1, **dadurch gekennzeichnet, dass** der Anschlag (14) aus einer formschlüssigen und/oder kraftschlüssigen Verbindung zwischen Handhabe (4) und Führung (11) gebildet ist.

6. Vorrichtung zum Öffnen nach einem der Ansprüche 1 bis 5, **dadurch gekennzeichnet, dass** die Führung (11) eine Einrichtung zum Umlenken (17) des Mittels zum Betätigen (8) aufweist.

7. Vorrichtung zum Öffnen nach einem der Ansprüche 1 bis 6 **dadurch gekennzeichnet, dass** die Handhabe (4) aus der Führung (11) heraus bewegbar ist.

8. Vorrichtung zum Öffnen nach einem der Ansprüche 1 bis 7, **dadurch gekennzeichnet, dass** die Handhabe (4) nach einer Freigabe der Handhabe (4) durch den Anschlag (14) aus der Führung (11) heraus bewegbar ist.

## Claims

1. Apparatus for opening a door or panel on a motor vehicle (1), comprising a handle that can be gripped by an operator from outside the motor vehicle (1), and a motor vehicle locking device (6), an operating means (8) for operating the locking device (6) by means of the handle (4) being arranged between the handle (4) and the motor vehicle locking device (6), the operating means (8) being a cable (8), and one end of the handle (4) being mounted and the opposite end being accommodated by a guide (11) for the handle in a guided manner, **characterized in that** the guide (11) has a stop (14) so that movement (H1, H2) of the handle (4) can be delimited, it being possible to move the handle (4) beyond the stop (14) out of the frictional and/or form-fitting guide (11) by means of an excessive force (F2).

2. Opening apparatus according to claim 1, **characterized in that** the cable (8) is made of a plastics material at least in regions.

3. Opening apparatus according to claim 1, **characterized in that** the cable (8) is made of a flexible wire at least in regions.

4. Opening apparatus according to any of claims 1 to 3, **characterized in that** the handle (4) is pivotally arranged in the motor vehicle (1).

5. Opening apparatus according to claim 1, **characterized in that** the stop (14) is formed from a form-fitting connection and/or frictional connection between the handle (4) and guide (11).

6. Opening apparatus according to any of claims 1 to 5, **characterized in that** the guide (11) has a deflection device (17) for deflecting the operating means (8).

7. Opening apparatus according to any of claims 1 to 6, **characterized in that** the handle (4) can be moved out of the guide (11).

8. Opening apparatus according to any of claims 1 to 7, **characterized in that** the handle (4) can be moved out of the guide (11) after the handle (4) has been released by the stop (14).

## Revendications

1. Dispositif d'ouverture d'une portière ou d'un hayon d'un véhicule automobile (1), présentant une poignée pouvant être saisie par un opérateur depuis l'extérieur du véhicule automobile (1), et un dispositif de fermeture de véhicule automobile (6), un moyen d'actionnement (8) du dispositif de fermeture (6) à l'aide de la poignée (4) étant disposé entre la poignée (4) et le dispositif de fermeture de véhicule automobile (6), le moyen d'actionnement (8) étant un câble (8), et la poignée (4) étant logée d'un côté et guidée du côté opposé par un guide (11) de poignée, **caractérisé en ce que** le guide (11) présente une butée (14) permettant de limiter le mouvement (H1, H2) de la poignée (4), la poignée (4) pouvant être déplacée hors du guide (11) par adhérence et/ou par engagement positif au moyen d'une force excessive (F2), par-dessus la butée (14).

2. Dispositif d'ouverture selon la revendication 1, **caractérisé en ce que** le câble (8) est au moins partiellement formé à partir de matière plastique.

3. Dispositif d'ouverture selon la revendication 1, **caractérisé en ce que** le câble (8) est au moins partiellement formé à partir d'un fil flexible.

4. Dispositif d'ouverture selon l'une des revendications 1 à 3, **caractérisé en ce que** la poignée (4) est disposée de manière pivotante dans le véhicule automobile (1).

5. Dispositif d'ouverture selon la revendication 1, **caractérisé en ce que** la butée (14) est constituée d'une liaison par engagement positif et/ou par adhérence entre la poignée (4) et le guide (11).

6. Dispositif d'ouverture selon l'une des revendications 1 à 5, **caractérisé en ce que** le guide (11) présente un dispositif de déviation (17) du moyen d'actionnement (8).

7. Dispositif d'ouverture selon l'une des revendications 1 à 6, **caractérisé en ce que** la poignée (4) peut être déplacée hors du guide (11).

8. Dispositif d'ouverture selon l'une des revendications 1 à 7, **caractérisé en ce que** la poignée (4) peut être déplacée par la butée (14) hors du guide (11) après la libération de la poignée (4).
